# EUROPÄISCHE PATENTSCHRIFT

(11) **EP 0 204 900 B1**
(45) Veröffentlichungstag und Bekanntmachung des Hinweises auf die Patenterteilung: **06.06.1990**
(21) Anmeldenummer: 86103546.7
(22) Anmeldetag: 17.03.1986
(51) Int. Cl.: A47B 87/02, A47B 45/00

(54) **Anbaumöbel in Art eines Regals oder einer Regalwand**
Sectional furniture in the manner of a shelf structure or a shelf wall unit
Meuble composé à la manière de rayonnage ou de rayonnage mural

(30) Priorität: 15.05.1985 DE 3517605
(43) Veröffentlichungstag der Anmeldung: 17.12.1986
(73) Patentinhaber: Linzmeier, Veronika, D-7940 Riedlingen (DE)
(72) Erfinder: Linzmeier, Veronika, D-7940 Riedlingen (DE)
(74) Vertreter: Staeger, Sigurd, Dipl.-Ing.

(56) Entgegenhaltungen:
- CH-A- 602 048
- DE-A- 2 250 769
- FR-A- 2 448 880
- US-A- 4 262 605

## Beschreibung

Die Erfindung bezieht sich auf ein Anbaumöbel in Art eines Regals oder einer Regalwand für Büro und Haushalt, bestehend aus rechteckigen, aus Wandteilen rahmenartig zusammengesetzten, Fächer begrenzenden, mit ihren jeweiligen Außenseiten einander zugepaßten, selbständige Möbeleinheiten bildenden standardisierten Einzelteilen, die zu einer Einheit zusammensetzbar sind.

Aus der US-PS 4 262 605 ist ein Anbaumöbel dieser Art bekannt; die Einzelteile hiervon bestehen aus viereckigen Rahmen verschiedener Größe; die Größen sind dabei so aufeinander abgestellt, daß die einzelnen Rahmen ineinandergeschoben und raumsparend transportiert werden können. Die Vielzahl der Größen setzt eine entsprechend aufwendige Herstellung voraus. Auch CH-A 602 048 und DE-A 2 250 769 betreffen den Stand der Technik.

Der Erfindung liegt die Aufgabe zugrunde, ein Anbaumöbel mit standardisierten Abmessungen zu schaffen, welches zu einer wandartigen Möbeleinheit zusammengesetzt und mit geringem Aufwand hergestellt werden kann.

Die Aufgabe wird dadurch gelöst, daß erfindungsgemäß die Einzelteile L-förmig ausgebildet sind und die Außenseiten der Wandteile jeweils ein Quadrat oder ein ganzzahliges Vielfaches eines Quadrats bilden.

Ausgehend von der geometrischen Figur eines Quadrats kann somit ein Anbaumöbel auf denkbar einfachste Weise hergestellt und zusammengesetzt werden. Durch die erreichte Vereinfachung des Aufbaus des Anbaumöbels wird die Herstellung und die spätere Zusammensetzung auf einen minimalen Aufwand reduziert.

Die Schenkel des L-förmigen Einzelteils können gleich lang und gleich breit sein; zweckmäßigerweise ist das Einzelteil im Querschnitt aus annähernd drei quadratischen Flächen zusammengesetzt.

Die Einzelteile können rückseitig durch eine Rückwand geschlossen sein.

Nach einer besonders bevorzugten Ausführungsform ist das annähernd ein Quadrat im Querschnitt umschließende Einzelfach mit seinem zum annähernd ein Doppelquadrat im Querschnitt umschließenden Doppelfach weisenden Wandteil mit der Innenwand des letzteren unmittelbar verbunden.

Wenn man zwei derartige Einzelteile spiegelbildgleich zusammensetzt, entsteht im Querschnitt ein Rechteck, so daß an oder auf letzterem entsprechende Einzelteileinheiten in beliebiger Zahl an-oder aufgesetzt werden können.

Vorzugsweise weichen die Innenabmessungen der einzelnen Fächer mindestens in einer Längsrichtung jeweils um eine oder zwei Wandstärken eines Wandteils von der Quadrat- oder Zweifachquadratform ab.

Voraussetzung hierfür ist natürlich, daß das ganze Einzelteil aus einem gleich starken Material hergestellt wird.

Auf der Zeichnung ist eine beispielsweise Ausführungsform der Erfindung dargestellt; sie wird nachfolgend näher beschrieben. Es zeigt:
Fig. 1 eine Ausführungsform des Anbaumöbels,
Fig. 2 zwei zusammengesetzte Einzelteile,
Fig. 3 eine Regalwand, bestehend aus zahlreichen Einzelteilen und
Fig. 4 eine abgewandelte Ausführungsform einer Regalwand.

Nach Fig. 1 ist eine mit Außenabmessungen von z.B. 24 cm und Außenwänden 1 bzw. 2 versehenes Quadratfach 3 an ein Doppelquadratfach 4 angeschlossen, dessen jeweilige Seitenwände 5 und 6 die gleichen Abmessungen haben wie die Seitenwand 1 und 2 des Quadratfaches 3. Durch Verbinden der eben genannten Wandteile mit entsprechend weiteren gleichförmigen Wandteilen entsteht ein L-förmiges Einzelteil zum Zusammensetzen von Regalwänden, wie weiter unten näher beschrieben wird.

Bei der Ausführungsform nach Fig. 1 ist das Quadratfach 3 auch an der dem Doppelquadratfach 4 zugewandten Seite mit einem Wandteil 7 versehen, so daß es eine in sich geschlossene Einheit bildet, die mit dem Doppelquadratfach 4 verbunden ist.

Die lichte Höhe eines Quadrattaches kann z.B. 21 cm betragen, so daß Aktenordner ohne Schwierigkeiten im Quadratfach 3 untergebracht werden können. Bei der Ausführungsform nach Fig. 1 beträgt auch die lichte Breite des Quadratfaches 3 21 cm. Die Breite des Doppelquadratfaches 4 beträgt ebenfalls 21 cm, während die lichte Höhe um die jeweilige Wandstärke von 1,5 cm vergrößert ist und somit 45 cm beträgt.

Die Tiefe der Fächer kann in etwa den Seitenwänden entsprechen, so z.B. ebenfalls 24 cm betragen, wobei jeweils die Wandstärke mit 1,5 cm angesetzt ist.

Die Außenabmessungen der Außenseiten betragen jeweils bei der dargestellten Ausführungsform 24 cm oder ein doppeltes Maß.

Bei der Ausführungsform nach Fig. 2 sind zwei Einzelteile in L-Form aufeinandergesetzt, wobei jedes Einzelteil eine untrennbare Einheit bildet.

Das Quadratfach 10 mit Außenabmessungen von z.B. wiederum 24 cm und der gleichen Tiefe weist eine lichte Breite von 22,5 cm und eine lichte Höhe von 21 cm auf, während das Doppelquadratfach 11 eine lichte Tiefe von 21 cm und eine lichte Höhe von 45 cm hat. Im Doppelquadratfach sind keine Querfächer oder Aufteilungsbretter vorgesehen; es ist jedoch ohne weiteres möglich, auch entsprechende Vorkehrungen zu treffen oder auch die einzelnen Wandteile mit Türen zu schließen..

Eine Aussteifung der einzelnen Wandteile erfolgt entweder so wie bei den dargestellten Ausführungsformen nach Fig. 1 und 2 durch eine Rückwand 12 oder durch nicht dargestellte L-förmige Hügel oder ähnliche Maßnahmen.

Das in Fig. 2 durch das Quadratfach 10 und das Doppelquadratfach 11 gebildete Einzelteil ist ausreichend, um eine beliebig große Regalwand zusammenzusetzen. Als kleinste Einheit sind in Fig. 2 zwei spiegelbildgleich aufeinandergesetzte Einzelteile in L-Form vorgesehen.

Bei der Regalwand nach Fig. 3 sind in drei Ebenen jeweils Doppeleinzelteile vorgesehen, die zu rechteckigen Teilwandeinheiten zusammengesetzt sind, wobei jeweils ein Einzelteil, wie es im Zusammenhang mit Fig. 2 beschrieben ist, spiegelbildgleich mit einem entsprechenden Einzelteil zusammengesetzt ist und jeweils solche Paare von Einzelteilen in einer Dreieranordnung in der Vertikalen und in der Horizontalen vorgesehen sind. Zu erwähnen ist, daß auch nach dem Zusammensetzen zur Regelwand, die Doppel-Einzelteile 20 das Standardmaß nicht überschreiten, d.h. also, daß die Regalwand 3 x 48 cm breit und 3 x 72 cm hoch ist.

Es liegt auf der Hand, daß die einzelnen L-förmigen Teile auch anders zusammengesetzt werden können, wobei z.B. eine Regalwand nach Fig. 4 entsteht. Bei dieser Regalwand sind elf Doppel-Einzelteile vorgesehen, die unterschiedlich zusammengesetzt werden. Während in den unteren drei Höhenlagen 21, 22 und 23 eine Zusammensetzung der L-förmigen Einzelteile gewissermaßen in der Horizontalen erfolgt, so daß jeweils vier L-förmige Einzelteile eine Lage bilden, sind in der Höhenlage 24 die Einzelteile lotrecht miteinander zusammengesetzt, so daß für die Breite der Regalwand drei Paare Einzelteile Verwendung finden.

Die Ebene 25 ist wiederum wie die Ebene 21 und 23 gestaltet. Es wird somit eine Regalwand mit Abmessungen von 6 x 24 = 144 cm Breite und 11 x 24 = also 264 cm erhalten.

Die Wandteile sind nicht nur außen glattwandig ausgebildet, sondern haben auch an ihren Innenseiten glatte Wände.

Das bereits weiter oben erwähnte "Einzelquadrat" eignet sich besonders für Aktenordner im DIN A4-Format, während das sogen. Doppelquadrat für zwei Reihen DIN A4-Ordner geeignet ist und praktisch einem DIN A3-Format entspricht.

## Patentansprüche

1. Anbaumöbel in Art eines Regals oder einer Regalwand für Büro und Haushalt, bestehend aus rechteckigen, aus Wandteilen rahmenartig zusammegesetzten, Fächer begrenzenden, mit ihren jeweiligen Außenseiten einander zugepaßten, selbständige Möbeleinheiten bildenden standardisierten Einzelteilen, die zu einer Einheit zusammensetzbar sind, dadurch gekennzeichnet, daß die Einzelteile L-förmig ausgebildet sind und die Außenseiten der Wandteile jeweils ein Quadrat oder ein ganzzahliges Vielfaches eines Quadrats bilden.

2. Anbaumöbel nach Anspruch 1, dadurch gekennzeichnet, daß die Schenkel des L-förmigen Einzelteils gleich lang und gleich breit sind.

3. Anbaumöbel nach Anspruch 2, dadurch gekennzeichnet, daß das Einzelteil im Querschnitt aus annähernd drei quadratischen Flächen zusammengesetzt ist.

4. Anbaumöbel nach einem der Ansprüche 1 bis 3, dadurch gekennzeichnet, daß die Einzelteile rückseitig durch eine Rückwand (12) geschlossen sind.

5. Anbaumöbel nach einem der Ansprüche 1 bis 4, dadurch gekennzeichnet, daß das annähernd ein Quadrat umschließende Einzelfach (3) mit seinem zum annähernd ein Doppelquadrat umschließenden Doppelfach (4) weisenden Wandteil (1) mit der Innenwand (5, 7) des letzteren unmittelbar verbunden ist.

6: Anbaumöbel nach einem der Ansprüche 1 bis 5, dadurch gekennzeichnet, daß die Innenabmessungen der einzelnen Fächer (3, 4) mindestens in einer Längsrichtung jeweils um eine oder zwei Wandstärken eines Wandteils (1, 2; 5, 6, 7) von der Quadrat-oder Zweifachquadratform abweichen.

## Claims

1. Sectional furniture in the manner of a shelf structure or a shelf wall unit for use in an office or at home, consisting of rectangular standardized components which: are assembled from wall parts in a frame-like fashion, define compartments, are designed such that their respective exterior faces fit together, form independent furniture units, and which are designed to be assembled to form a unit, characterized in that the components are formed in an L-shape and that each of the exterior faces of the wall parts form a square or an integral multiple of a square.

2. Sectional furniture according to Claim 1, characterized in that the sides of the L-shaped component are of the same length and of the same width.

3. Sectional furniture according to Claim 2, characterized in that the component is in its cross-section assembled from approximately three square areas.

4. Sectional furniture according to one of the Claims 1 to 3, characterized in that the components are closed at their back by a rear wall (12).

5. Sectional furniture according to one of the Claims 1 to 4, characterized in that the individual compartment (3) substantially encompassing a square is with its wall part (1), which faces the double compartment (4) substantially encompassing a double square, directly connected with the inner wall (5, 7) of the latter.

6. Sectional furniture according to Claims 1 to 5, characterized in that the interior measurements of the individual compartments (3, 4) deviate at least in one longitudinal direction each by one or two wall thicknesses of a wall part (1, 2; 5, 6, 7) from the shape of a square or a double square.

## Revendications

1. Meuble par éléments à la manière d'une étagère ou d'un rayonnage pour bureau et ménage, composé d'éléments constitutifs à angles droits, standardisés, assemblés à la manière d'un cadre à partir d'éléments de panneaux, délimitant des compartiments, adaptés les uns aux autres par leurs côtés extérieurs et formant des unités de meuble indépendantes, lesdits éléments constitutifs pouvant être assemblés en une unité, caractérisé en ce que les éléments constitutifs sont conformés en L et les côtés extérieurs des éléments de panneaux forment à chaque fois un carré ou un multiple entier de carré.

2. Meuble par éléments selon la revendication 1, caractérisé en ce que les côtés de l'élément constitutif conformé en L ont la même longueur et la même largeur.

3. Meuble par éléments selon la revendication 2, caractérisé en ce que l'élément constitutif, en coupe transversale, est composé de trois faces pratiquement quadratiques.

4. Meuble par éléments selon l'une quelconque des revendications 1 à 3, caractérisé en ce que les éléments constitutifs sont fermés sur leur côté arrière par un panneau arrière (12).

5. Meuble par éléments selon l'une quelconque des revendications 1 à 4, caractérisé en ce que le compartiment simple (3) formant pratiquement un carré est relié, par son élément de panneau (1) orienté vers le compartiment double (4) formant pratiquement un double carré, directement au panneau intérieur (5, 7) dudit compartiment double.

6. Meuble par éléments selon l'une quelconque des revendications 1 à 5, caractérisé en ce que les dimensions intérieures des compartiments individuels (3, 4) divergent de la forme en carré ou de la forme en double carré, au moins dans une direction longitudinale, à chaque fois d'une ou deux épaisseurs de panneau d'un élément de panneau (1, 2; 5, 6,7).
